# FASCICULE DE BREVET EUROPEEN

(11) **EP 1 765 956 B1**
(45) Date de publication et mention de la délivrance du brevet: **04.08.2010**
(21) Numéro de dépôt: 05771067.5
(22) Date de dépôt: 17.05.2005
(51) Int. Cl.: C10G 2/00

(54) **PROCEDE DE SYNTHESE FISCHER-TROPSCH COMPRENANT UNE REGULATION AMELIOREE**
FISCHER-TROPSCH-SYNTHESEVERFAHREN MIT VERBESSERTER STEUERUNG
FISCHER-TROPSCH SYNTHESIS METHOD WITH IMPROVED CONTROL

(30) Priorité: 19.05.2004 FR 0405551
(43) Date de publication de la demande: 28.03.2007
(73) Titulaire: Institut Français du Pétrole, 92852 Rueil Malmaison Cedex (FR); ENI S.p.A., Roma (IT)
(72) Inventeur: MARION, Marie-Claire, F-69390 Vernaison (FR); LEMAIRE, Eric, F-69480 Morance (FR); SCHWEITZER, Jean-Marc, F-38200 Villette de Vienne (FR)
(86) Numéro de dépôt international: PCT/FR2005/001234
(87) Numéro de publication internationale: WO 2005/123882

(56) Documents cités:
- WO-A-02/38699
- US-A1- 2004 014 825

## Description

### Domaine de l'invention

L'invention concerne le domaine des procédés de production d'hydrocarbures liquides comprenant une étape de synthèse Fischer-Tropsch. Elle concerne plus particulièrement un procédé amélioré de synthèse Fischer-Tropsch permettant de maximiser la production et de minimiser les coûts de production.

### Art antérieur

La synthèse d'hydrocarbures à partir d'un mélange constitué de monoxyde de carbone et d'hydrogène, plus communément appelé gaz de synthèse, est connue depuis longtemps.

On peut citer en particulier les travaux de F. Fischer et H. Tropsch qui, dès 1923, ont donné leur nom à cette transformation chimique, bien connue sous le nom de synthèse Fischer-Tropsch. La synthèse Fischer-Tropsch est une réaction qui permet de synthétiser des hydrocarbures liquides paraffiniques, oléfiniques et/ou des dérivés oxygénés à partir d'un gaz de synthèse, ce dernier étant par exemple obtenu à partir de gaz naturel ou de charbon. Cette réaction, exploitée industriellement en Europe pendant la seconde guerre mondiale et également en Afrique du Sud depuis les années 1950, a retrouvé un spectaculaire regain d'intérêt depuis les années 1980 à 1990, suite aux évolutions des coûts du pétrole et du gaz, mais aussi pour des motifs environnementaux.

Une des préoccupations de l'homme du métier mettant en oeuvre de tels procédés est de maximiser le taux de conversion des réactifs, c'est à dire maximiser le taux de conversion du monoxyde de carbone en hydrocarbures liquides. Il est souvent difficile de maximiser le taux de conversion des réactifs dans un seul réacteur et en une seule passe, c'est à dire en un seul passage desdits réactifs dans ledit réacteur. En effet, en recherchant un niveau de conversion élevé, le fonctionnement du catalyseur mis en oeuvre lors de la synthèse peut être dégradé compte tenu des conditions opératoires et, en particulier, des pressions partielles d'eau élevées. Par exemple, on peut observer une nette diminution de la sélectivité en produits possédant au moins cinq atomes de carbones lorsque, en utilisant un catalyseur à base de cobalt, on pousse le niveau de conversion du monoxyde de carbone au delà d'environ 80 % en poids.

Pour réaliser une conversion maximale du monoxyde de carbone lors de la synthèse Fischer-Tropsch, une solution peut consister à réaliser ladite synthèse en plusieurs étapes, par exemple en utilisant plusieurs réacteurs en série. Une autre solution peut consister à réaliser la synthèse Fischer-Tropsch dans un seul réacteur en mettant en oeuvre une boucle de recyclage interne autour dudit réacteur, ce qui peut permettre de conserver un niveau de conversion par passe modéré, par exemple de l'ordre de 60 à 70 % en poids, tout en atteignant un niveau de conversion global élevé, par exemple supérieur ou égale à 90% de conversion.

Il est connu, de la demande de brevet internationale WO 02/38699,de mettre en oeuvre un procédé pour produire des hydrocarbures liquides par synthèse Fischer-Tropsch comprenant au moins les étapes suivantes :
- une étape (a) de génération d'un gaz de synthèse comprenant essentiellement du monoxyde de carbone et de l'hydrogène,
- une étape (b) de synthèse Fischer-Tropsch, à partir d'une alimentation comprenant au moins une partie du gaz de synthèse, permettant la production d'un effluent comprenant des hydrocarbures liquides de synthèse et d'au moins un effluent gazeux,
- une étape (c) de condensation de l'effluent gazeux obtenu lors de l'étape (b),
- une étape (d) de séparation de l'effluent condensé lors de l'étape (c) permettant d'obtenir un effluent gazeux enrichi en monoxyde de carbone et en hydrogène, une phase aqueuse et des hydrocarbures liquides, et
- une étape (e) de recyclage d'au moins une partie de l'effluent gazeux enrichi obtenu lors de l'étape (d) vers l'étape (b) de synthèse Fischer-Tropsch.

Dans ce type de procédé, on définit généralement le rapport d'usage comme le rapport stoechiométrie (ou rapport molaire) entre l'hydrogène et le monoxyde de carbone consommés par la synthèse Fischer-Tropsch. Le rapport d'usage est généralement variable. Ce rapport peut dépendre de la nature du catalyseur ainsi que des conditions opératoires utilisées lors de la synthèse. Ce rapport d'usage peut évoluer dans le temps, en fonction par exemple de la stabilité du catalyseur. Ce rapport d'usage peut également refléter la sélectivité du catalyseur. Par exemple, dans le cas d'un procédé Fischer-Tropsch utilisant un catalyseur à base de cobalt et visant à produire des hydrocarbures paraffiniques à longues chaînes, le rapport d'usage peut varier entre 2,0 et 2,3 en moles.

Par ailleurs, le rapport entre l'hydrogène et le monoxyde de carbone introduits dans une zone réactionnelle où est réalisée une synthèse Fischer-Tropsch joue sur les mécanismes réactionnelles de ladite synthèse, en particulier sur la cinétique et la sélectivité du catalyseur mis en oeuvre.

Il est donc important pour l'homme du métier de bien contrôler le rapport entre l'hydrogène et le monoxyde de carbone introduits dans la zone réactionnelle où est opérée la synthèse Fischer-Tropsch.

### Description détaillée de l'invention

Un objet de l'invention concerne donc un procédé de production d'hydrocarbures liquides par synthèse Fischer-Tropsch comprenant une étape (a) de génération d'un gaz de synthèse comprenant essentiellement du monoxyde de carbone et de l'hydrogène, une étape (b) de synthèse Fischer-Tropsch, à partir d'une alimentation comprenant au moins une partie du gaz de synthèse, permettant la production d'un effluent comprenant des hydrocarbures liquides de synthèse et d'au moins un effluent gazeux, une étape (c) de condensation de l'effluent gazeux obtenu lors de l'étape (b), une étape (d) de séparation de l'effluent condensé lors de l'étape (c) permettant d'obtenir un effluent gazeux enrichi en monoxyde de carbone et en hydrogène, une phase aqueuse et des hydrocarbures liquides, et une étape (e) de recyclage d'au moins une partie de l'effluent gazeux enrichi obtenu lors de l'étape (d) vers l'étape (b) de synthèse Fischer-Tropsch, dans lequel :
1) on détermine deux rapports molaires de concentrations, A1 et A2, entre l'hydrogène et le monoxyde de carbone (H2/CO), A1 étant la valeur dudit rapport dans l'alimentation de l'étape (b) de synthèse, et A2 la valeur dudit rapport dans un quelconque des effluents gazeux obtenus lors des étapes (b) à (e),
2) on compare les rapports A1 et A2, et
3) on ajuste les concentrations en hydrogène et/ou en monoxyde de carbone dans le gaz de synthèse de manière à maintenir sensiblement constant l'écart entre les deux rapports A1 et A2.

Par maintenir sensiblement constant l'écart entre A1 et A2, on entend généralement la possibilité d'une marge d'erreur par rapport à l'écart entre A1 et A2 souhaité. Cette marge d'erreur est fonction du système de régulation mis en oeuvre et des temps de réponses des moyens d'ajustement. Ladite marge d'erreur est inférieure ou égale à plus ou moins 5%, de préférence inférieure ou égale à plus ou moins 2%, de manière plus préférée inférieure ou égale à plus ou moins 1 %, par exemple inférieure ou égale à plus ou moins 0,5%.

La détermination des concentrations molaires en hydrogène et en monoxyde de carbone peut être réalisée à partir de tout moyen connu de l'homme du métier, tel que par exemple des analyses chromatographiques. Ces rapports de concentrations A1 et A2 peuvent être ensuite déterminés par simple calcul à partir des mesures de concentrations.

A1 correspond à un rapport molaire de concentrations en hydrogène et monoxyde de carbone dans l'alimentation de l'étape (b) de synthèse Fischer-Tropsch. Cette alimentation est généralement un mélange comprenant le gaz de synthèse produit à l'étape (a) et l'effluent enrichi en hydrogène et en monoxyde de carbone recyclé lors de l'étape (e).

A2 correspond, quant à lui, à un rapport molaire de concentrations en hydrogène et monoxyde de carbone dans un quelconque des effluents gazeux obtenus lors des étapes (b) à (e). Généralement, A2 est calculé à partir de mesures effectuées au niveau de tout flux gazeux issu de l'effluent gazeux obtenu lors de l'étape (b) et orienté vers l'effluent recyclé lors de l'étape (e). Ces flux présentent généralement des concentrations en hydrogène et en monoxyde de carbone dans les mêmes proportions.

Plus précisément, le rapport de concentrations A2 peut être calculé sur la base de mesures effectuées sur au moins un des effluents suivants :
- l'effluent gazeux obtenu lors de l'étape (b),
- l'effluent refroidi obtenu lors de l'étape (c), de préférence sur la partie gazeuse de cet effluent,
- l'effluent gazeux enrichi en monoxyde de carbone et en hydrogène obtenu lors de l'étape (d), ou
- l'effluent recyclé vers l'étape (b) de synthèse Fischer-Tropsch.

Selon l'invention, après comparaison de A1 et A2, on ajuste les concentrations en hydrogène et/ou en monoxyde de carbone dans le gaz de synthèse obtenu à l'étape (a) de manière à maintenir sensiblement constant l'écart entre les deux rapports A1 et A2.

Cet ajustement peut être réalisé par tout moyen connu de l'homme du métier, telle que, par exemple, grâce à un système de régulation ou un automate connecté, d'une part, aux moyens de mesures des concentrations en hydrogène et en monoxyde de carbone à la base desquelles sont calculées les rapports A1 et A2, et d'autre part à des moyens d'ajustement des concentrations en hydrogène et/ou en monoxyde de carbone dans le gaz de synthèse obtenu à l'étape (a)

Dans le cas particulier où l'on souhaite minimiser l'écart entre les deux rapports A1 et A2, lorsqu'une perturbation, une phase transitoire ou un démarrage entraîne que le rapport de concentrations A1 devient inférieur au rapport de concentrations A2, la régulation du procédé de l'invention procède à des ajustements au niveau de l'étape (a) du procédé afin d'enrichir le gaz de synthèse en monoxyde de carbone ou de l'appauvrir en hydrogène de manière à minimiser ou maintenir constant l'écart entre A1 et A2. Inversement, si le rapport de concentrations A1 devient supérieur au rapport de concentrations A2, la régulation du procédé de l'invention procède à des ajustements au niveau de l'étape (a) du procédé afin d'enrichir le gaz de synthèse en hydrogène ou de l'appauvrir en monoxyde de carbone de manière à égaliser A1 et A2.

La mise en oeuvre du procédé de l'invention permet avantageusement d'éviter d'avoir à réaliser la régulation par rapport à une valeur donnée du rapport d'usage. En effet, dans le cadre de la présente invention, la régulation se fait par minimisation ou maintien à une valeur constante de l'écart entre deux rapports de concentrations, en l'occurrence ceux mesurés par A1 et A2.

De préférence, on ajuste les concentrations en hydrogène et/ou en monoxyde de carbone dans le gaz de synthèse obtenu à l'étape (a) de manière à maintenir sensiblement constant entre les deux rapports A1 et A2

Alternativement, on peut ajuster les concentrations en hydrogène et/ou en monoxyde de carbone dans le gaz de synthèse obtenu à l'étape (a) de manière à maintenir constant l'écart entre les deux rapports A1 et A2. Dans ce cas, on préfère maintenir l'écart entre les deux rapports A1 et A2 à une valeur constante inférieure à 0,5, de préférence inférieure à 0,2. Ce mode permet de régler la sélectivité de la réaction pour obtenir la distribution de produits souhaitée. Par exemple, le vieillissement du catalyseur dans le temps peut induire une variation du rapport d'usage donnant lieu à une modification de la distribution des produits. Ainsi, pour maintenir la distribution des produits, il peut être intéressant de maintenir constant l'écart entre les deux rapports A1 et A2 à une valeur constante inférieure à 0,5, de préférence inférieure à 0,2.

Le rapport d'usage dans la zone réactionnelle de l'étape (b) de synthèse Fischer-Tropsch peut varier au cours du temps. A titre d'exemple, ce rapport d'usage a tendance à augmenter avec le temps, ce qui peut traduire une certaine désactivation du catalyseur, et plus particulièrement une baisse de sa sélectivité en produits hydrocarbonés à longue chaîne. De même, le rapport d'usage peut augmenter avec la température, ce qui favorise la formation de produits légers au détriment des produits lourds. Il peut donc y avoir également un impact de tout changement de capacité, en termes de modification de vitesse spatiale et/ou de modification de température opératoire, sur le rapport d'usage dans la zone réactionnelle de synthèse Fischer-Tropsch.

De préférence, le procédé de l'invention est mis en oeuvre de manière à régler les conditions opératoires afin de réguler le rapport de concentration H2/CO à un niveau correspondant à un rapport d'usage requis en concordance avec une distribution de produits visée.

La présente invention peut avantageusement être mise en oeuvre dans les procédés de conversion de gaz naturel en hydrocarbures liquides, procédés connus sous l'appellation anglo-saxonne "gas to liquid", ou en abrégé GTL. Ces procédés présentent une voie de valorisation du gaz naturel qui permet, entre autre, de produire des carburants diesels de très bonne qualité, sans soufre, à partir de gaz naturel. Ces procédés mettent généralement en oeuvre un catalyseur à base de cobalt ou de fer, de préférence à base de cobalt.

### Etape (a) :

Le procédé de l'invention comporte donc une étape (a) de génération du gaz de synthèse comprenant essentiellement du monoxyde de carbone et de l'hydrogène.

Cette génération d'un gaz de synthèse peut être réalisée à partir de gaz naturel, de charbon ou obtenue par tout autre voie de transformation connue de l'homme du métier, par exemple par décomposition du méthanol en présence de catalyseur à base de cuivre. De préférence, la génération d'un gaz de synthèse est réalisée à partir de gaz naturel.

Dans le cas où l'étape (a) de génération d'un gaz de synthèse est réalisée par conversion du gaz naturel, cette étape (a) peut comporter une étape de réformage à la vapeur du méthane ou une étape d'oxydation partielle du méthane, ou bien une combinaison de ces deux étapes, tel que le procédé de reformage autotherme, par exemple, le procédé ©ATR commercialisé par la société TOPSOE.

Cette première étape peut comporter une combinaison d'une étape de reformage à la vapeur du méthane avec une étape d'oxydation partielle du méthane. Outre son intérêt énergétique, puisqu'il combine une réaction endothermique et une réaction exothermique qui globalement lui confère une certaine autonomie énergétique, ce mode de réalisation fourni un moyen d'ajustement des concentrations en hydrogène et en monoxyde de carbone dans le gaz de synthèse, en particulier du rapport de concentrations de l'hydrogène et du monoxyde de carbone, H2/CO. Ces moyens découlent généralement de la mise en oeuvre d'une réaction de conversion du monoxyde de carbone en présence d'eau en dioxyde de carbone et en hydrogène.

L'étape (a) de génération d'un gaz de synthèse peut comporter des moyens dédiés à l'ajustement des concentrations d'hydrogène et/ou de monoxyde de carbone dans le gaz de synthèse. Par exemple, ces moyens peuvent être des moyens d'injection à débit contrôlé d'eau et/ou de dioxyde de carbone. Dans le cas où l'étape (a) comporte un reformage autotherme, l'injection de vapeur d'eau à débit contrôlé est particulièrement bien adaptée.

Selon un mode préférée du procédé de l'invention, l'étape (a) de génération d'un gaz de synthèse est suivie d'une étape (a') dédiée à l'ajustement des concentrations d'hydrogène et/ou de monoxyde de carbone dans le gaz de synthèse.

Cette étape (a') peut être réalisée à partir d'une alimentation de tout ou partie du gaz de synthèse produit à l'étape (a). De préférence, l'étape (a') est réalisée à partir d'une alimentation d'une partie du gaz de synthèse produit à l'étape (a), pouvant aller de 1 et 50 % en poids, de préférence 10 à 30 % en poids du gaz de synthèse produit à l'étape (a).

De préférence, cette étape (a') peut comporter la mise en oeuvre d'un moyen d'extraction de l'hydrogène ou du monoxyde de carbone, telle que, par exemple, une membrane qui extrait préférentiellement l'hydrogène d'un mélange comprenant de l'hydrogène et du monoxyde de carbone.

Cette étape (a') peut comporter la mise en oeuvre de moyens permettant un appoint en hydrogène ou en monoxyde de carbone, tel que, par exemple, une ligne d'appoint en hydrogène provenant d'une unité annexe de reformage catalytique.

Les moyens dédiés à l'ajustement des concentrations d'hydrogène et/ou de monoxyde de carbone dans le gaz de synthèse, qu'ils soient indissociables de l'étape (a) de génération du gaz de synthèse ou qu'ils soient dissociés et intégrés dans une étape (a') séparée de l'étape (a), permettent ainsi de modifier la composition, en particulier les concentrations en hydrogène et/ou en monoxyde de carbone, du gaz de synthèse produit lors de l'étape (a). Cet ajustement peut également être réalisé par l'intermédiaire du système de régulation qui constitue un des objets de l'invention.

Ainsi on obtient un ajustement du rapport de concentrations molaires H2/CO de l'alimentation de la section réactionnelle de l'étape (b) qui peut être avantageusement régulé à un niveau sensiblement égal au rapport d'usage de la réaction mise en oeuvre dans ladite section réactionnelle.

Dans le cas où les moyens d'ajustement sont dissociés et intégrés dans une étape (a') séparée de l'étape (a), le rapport de concentrations H2/CO en sortie de l'étape (a') peut être égal, supérieur ou inférieur au rapport de concentrations H2/CO dans le gaz de synthèse issu de l'étape (a).

Dans ce même cas, l'étape (a') permet d'améliorer la régulation du rapport de concentrations H2/CO de l'alimentation de la section réactionnelle de l'étape (b). En effet, même s'il est souvent possible de réaliser l'ajustement de ce rapport de concentrations H2/CO directement lors de l'étape (a) de génération du gaz de synthèse, les actions de régulation sur cette étape (a) peuvent présenter des temps de réponse importants qui peuvent s'avérer trop lents pour l'établissement d'une régulation efficace, voire même incompatible avec le système de régulation de la présente invention. Le mode de réalisation préféré mettant en oeuvre une étape (a') apporte de la souplesse dans le fonctionnement du procédé de l'invention. Les ajustements réalisés au niveau de cette étape (a') sont des actions correctives simples et rapides, ce qui améliore considérablement les performances globales du procédé de l'invention.

### Etape (b) :

L'étape (b) de synthèse Fischer-Tropsch du procédé de selon l'invention est réalisée à partir d'une alimentation comprenant au moins une partie du gaz de synthèse issu des étapes (a) ou (a') et permettant la production d'un effluent comprenant des hydrocarbures liquides de synthèse et d'au moins un effluent gazeux.

Grâce au système de régulation du rapport de concentrations H2/CO dans l'étape (b), le fonctionnement de cette étape de synthèse Fischer-Tropsch est optimisé.

L'étape (b) de synthèse Fischer-Tropsch est mise en oeuvre dans une zone réactionnelle comprenant un ou plusieurs réacteurs adaptés, dont la technologie est connue de l'homme de métier. Il peut s'agir, par exemple, de réacteurs à lit fixe multitubulaire, de réacteurs à lit mobile ou de réacteurs de type colonne à bulles, connu en anglais sous l'appellation de "slurry bubble column", ou en abrégé "SBC".

Selon un mode préféré de l'invention, l'étape (b) met en oeuvre un ou plusieurs réacteurs de type colonne à bulles. La synthèse étant fortement exothermique, ce mode de réalisation permet, entre autre, d'améliorer le contrôle thermique du réacteur, notamment dans le cas des unités de fortes capacités.

Le catalyseur mis en oeuvre dans cette étape (b) est généralement tout solide catalytique connu de l'homme du métier permettant de réaliser la synthèse Fischer-Tropsch. De préférence, le catalyseur mis en oeuvre dans cette étape (b) comporte du cobalt ou du fer, de manière plus préférée du cobalt.

Le catalyseur mis en oeuvre dans cette étape (b) est généralement un catalyseur supporté. Le support peut être, à titre d'exemple, à base d'alumine, de silice ou de titane.

Les conditions de température et de pression sont variables et adaptées au catalyseur mis en oeuvre dans cette étape (b). La pression peut être généralement comprise entre 0,1 et 10 MPa. La température peut être généralement comprise entre 200 et 400°C.

Dans le cas où le catalyseur mis en oeuvre dans l'étape (b) est à base de cobalt, la température est de préférence comprise entre environ 200 et 250°C et la pression est de préférence comprise entre environ 1 et 4 MPa.

L'alimentation de l'étape (b) de l'invention comporte du monoxyde de carbone et de l'hydrogène avec un rapport de concentrations molaires H2/CO qui peut être compris entre 0,5 et 3, de préférence entre 1 et 2,5, de manière plus préférée entre 2,0 et 2,3.

L'effluent liquide issu de l'étape (b) comprenant les hydrocarbures liquides de synthèse est généralement destiné à être traité dans diverses étapes de purification et/ou de conversion en vue de produire, par exemple, des carburants et en particulier du carburant diesel de très haute qualité.

### Etape (c) :

Selon l'invention, lors de l'étape (c), on condense un effluent gazeux obtenu lors de l'étape (b). Cet effluent peut comporter la totalité ou une partie de l'effluent obtenu lors de l'étape (b). Cette étape de condensation peut être réalisé de manière à atteindre une température allant de -20 à 300°C, de préférence allant de 0 à 200 °C, de manière plus préférée allant de 30 à 60 °C.

De préférence, l'étape (c) de condensation est réalisée de manière à condenser au moins une partie de l'effluent envoyé dans ladite étape, ce qui permet d'obtenir un flux biphasique. La partie condensée peut représenter au plus 50 %, de préférence au plus 15 % en poids, de la partie de l'effluent envoyé dans l'étape de condensation.

L'étape (c) de condensation peut être mise en oeuvre par tout moyen connu par l'homme du métier tel que, par exemple, un aérocondenseur ou un échangeur de chaleur à eau classique, de préférence par un aérocondenseur.

### Etape (d) :

Selon l'invention, lors de l'étape (d) de séparation, on envoie l'effluent condensé lors de l'étape (c) dans une zone de séparation permettant d'obtenir un effluent gazeux enrichi en monoxyde de carbone et en hydrogène, une phase aqueuse et des hydrocarbures liquides.

La zone de séparation dans laquelle est mise en oeuvre l'étape (d) de séparation peut être équipée par tout moyen connu de l'homme du métier, tel que, par exemple, par un ou plusieurs ballons de séparation.

### Etape (e) :

Selon l'invention, lors de l'étape (e) on recycle au moins une partie de l'effluent gazeux enrichi en monoxyde de carbone et en hydrogène obtenu lors de l'étape (d) vers l'étape (b) de synthèse Fischer-Tropsch.

La partie de l'effluent gazeux enrichi recyclée vers l'étape (b) de synthèse Fischer-Tropsch peut comporter au moins 50 % en volume, de préférence, au moins 75 % en volume, de manière plus préférée au moins 85 % en volume de l'effluent enrichi en monoxyde de carbone et en hydrogène obtenu lors de l'étape (d).

La partie de l'effluent enrichi recyclée vers l'étape (b) peut avoir un débit allant de 0 (exclu) à 2 fois, de préférence de 0,5 à 1,5 fois celui du gaz de synthèse issu de l'étape (a) ou (a').

De préférence, la partie de l'effluent enrichi en monoxyde de carbone et en hydrogène est comprimé par tout moyen connu par l'homme du métier à une pression pouvant aller de 0,1 à 10 MPa, de préférence de 1 à 4 MPa, de manière plus préférée de 2 à 3 MPa.

De préférence, l'étape (e) de recyclage peut comporter des moyens d'extractions du dioxyde de carbone. Ces moyens peuvent être tout moyen connu de l'homme du métier, tel que, par exemple, un lavage par une solution aqueuse d'amines.

L'extraction du dioxyde de carbone peut être partielle ou totale. Cette extraction peut être réalisée sur tout ou partie de l'effluent enrichi recyclé.

L'effluent enrichi recyclé peut être éventuellement réchauffé ou refroidi par tout moyen connu de l'homme du métier.

Pour une meilleure compréhension, trois modes de réalisation du procédé de l'invention sont illustrés dans les Figures 1, 2 et 3.
La Figure 1 représente schématiquement un mode de réalisation correspondant à une version de base du procédé de l'invention.
La Figure 2 représente schématiquement un mode de réalisation préférée du procédé de l'invention dans lequel une étape séparée (a') d'ajustement du rapport des concentrations d'hydrogène et de monoxyde de carbone est mise en oeuvre après l'étape (a) de génération du gaz de synthèse.
La Figure 3 représente schématiquement un autre mode de réalisation préférée dans lequel l'étape (a') d'ajustement du rapport des concentrations d'hydrogène et de monoxyde de carbone est mise en oeuvre que sur une partie du gaz de synthèse produit lors de l'étape (a).
La Figure 4 représente, dans le cadre de l'exemple ci-après, l'impact du rapport molaire H2/CO sur la conversion du monoxyde de carbone.
La Figure 5 représente, dans le cadre de l'exemple ci-après, l'impact du rapport molaire H2/CO sur la sélectivité en hydrocarbures ayant au moins cinq atomes de carbone.

Les modes de réalisation illustrés dans les Figures 1 à 3 sont donnés à titre d'exemple et ne présentent aucun caractère limitatif. Ces illustrations du procédé de l'invention ne comportent pas la totalité des composantes nécessaires à sa mise en oeuvre. Seuls les éléments nécessaires à la compréhension de l'invention y sont représentés, l'homme du métier étant capable de compléter cette représentation pour mettre en oeuvre l'invention.

### Description détaillée des figures

Dans la Figure 1, une charge hydrocarbonée est envoyée par l'intermédiaire d'un conduit 1 dans une zone de génération d'un gaz de synthèse 2, ledit gaz étant ensuite envoyé dans un conduit 3. La zone de génération 2 est équipée de moyens permettant d'ajuster les concentrations en hydrogène et en monoxyde de carbone du gaz de synthèse ainsi produit. Ces moyens sont représentés schématiquement par un conduit d'alimentation 4 en hydrogène équipé d'une vanne 5 et d'un conduit d'évacuation 6 de l'hydrogène équipé d'une vanne 7. Les deux vannes 5 et 7 peuvent être opérées à distance par un automate programmable 51.

Le gaz de synthèse est envoyé par l'intermédiaire du conduit 3 et d'un conduit 11 dans un réacteur de synthèse Fischer-Tropsch 12. Ce réacteur est équipé d'un conduit d'évacuation 13 d'un effluent comprenant des hydrocarbures liquides vers des étapes de purification et/ou de conversion non représentées.

Un effluent gazeux est également évacué par un conduit 21 du réacteur de synthèse Fischer-Tropsch 12. Cet effluent gazeux est dirigé vers une unité de refroidissement 22.

L'effluent refroidi est dirigé par un conduit 31 vers des moyens de séparation, en l'occurrence un ballon séparateur 32. Un effluent aqueux enrichi en eau est soutiré en fond de ce ballon par un conduit 33. Un effluent liquide enrichi en hydrocarbures est également soutiré par un conduit 34. En tête du ballon séparateur, un effluent enrichi en monoxyde de carbone et en hydrogène est évacué par un conduit 35.

Une partie de l'effluent enrichi est envoyée, par l'intermédiaire d'un conduit 41, vers un compresseur 42. L'autre partie de l'effluent enrichie est évacuée par l'intermédiaire d'un conduit 43. Après compression, la partie de l'effluent enrichi et comprimée est envoyée, par l'intermédiaire d'un conduit 44, vers des moyens d'extractions 45 du dioxyde de carbone avant d'être recyclé dans le réacteur de synthèse Fischer-Tropsch via un conduit 46 par l'intermédiaire du conduit 11. Le dioxyde de carbone est extrait via un conduit 47.

Un automate programmable 51 permet de réguler l'ouverture et la fermeture des vannes 5 et 7 en fonction des mesures de concentrations d'hydrogène et de monoxyde de carbone réalisées grâce à des analyseurs chromatographiques 52 et 53 localisés respectivement sur les conduits 11 et 41. Les vannes 5 et 7, et les analyseurs 52 et 53 sont reliés à l'automate programmable 51 respectivement via les lignes 54, 55, 56 et 57.

La Figure 2 comporte des éléments déjà représentés à la Figure 1. En plus de ces éléments, le mode de réalisation représenté à la Figure 2 comporte des moyens d'ajustement 61 du rapport des concentrations d'hydrogène et de monoxyde de carbone dans le gaz de synthèse, lesdits moyens étant dissociés de la zone 2 de génération du gaz de synthèse. Ces moyens d'ajustement sont reliés à la zone de génération d'un gaz de synthèse 2 par l'intermédiaire d'un conduit 62.

Les moyens (4, 5, 6 et 7) permettant d'ajuster les concentrations en hydrogène et en monoxyde de carbone de la Figure 1 sont remplacés dans la Figure 2 par un conduit d'alimentation 63 en hydrogène équipé d'une vanne 64 et d'un conduit d'évacuation 65 de l'hydrogène équipé d'une vanne 66. Les deux vannes 64 et 66 sont opérées à distance par un automate programmable.

L'automate programmable 51 permet de réguler l'ouverture et la fermeture des vannes 64 et 66 en fonction des mesures de concentrations d'hydrogène et de monoxyde de carbone réalisées grâce à des analyseurs chromatographiques 52 et 53 qui sont, dans ce mode de réalisation, localisés respectivement sur les conduits 11 et 43. Les vannes 64 et 66, et les analyseurs 52 et 53 sont reliés à l'automate programmable 51 respectivement via les lignes 54, 55, 56 et 57.

La Figure 3 comporte des éléments déjà représentés à la Figure 2. A la différence du mode de réalisation de la Figure 2, les moyens d'ajustement 61 du rapport des concentrations d'hydrogène et de monoxyde de carbone dans le gaz de synthèse sont directement reliés au conduit de gaz de synthèse 3 par l'intermédiaire d'un conduit d'alimentation 71 et d'un conduit d'évacuation 72.

Ainsi l'étape d'ajustement du rapport des concentrations d'hydrogène et de monoxyde de carbone n'est mise en oeuvre que sur une partie du gaz de synthèse produit lors de l'étape (a).

Dans ce mode de réalisation, l'automate programmable 51 permet de réguler l'ouverture et la fermeture des vannes 64 et 66 en fonction des mesures de concentrations d'hydrogène et de monoxyde de carbone réalisées grâce à des analyseurs chromatographiques 52 et 53 qui sont, dans ce cas, localisés respectivement sur les conduits 11 et 46. Les vannes 64 et 66, et les analyseurs 52 et 53 sont reliés à l'automate programmable 51 respectivement via les lignes 54, 55, 56 et 57.

### Exemples

Le schéma de la figure 3 a servi de base à ces exemples. La section réactionnelle de la synthèse Fischer-Tropsch utilisée dans ces exemples a été alimentée par un gaz de synthèse comprenant de l'hydrogène et du monoxyde de carbone. Ce gaz de synthèse est produit par un dispositif de génération et un dispositif d'ajustement permettant soit de maintenir constant, soit d'ajuster à une valeur déterminée par un automate programmable, le rapport de concentrations H2/CO de l'hydrogène et du monoxyde de carbone de ce gaz de synthèse.

Le taux de recyclage, défini par le rapport du débit dans la boucle de recyclage sur le débit de gaz de synthèse en sortie de la zone de génération du gaz de synthèse, est maintenu autour d'une valeur égale à 1,0.

La réaction de synthèse Fischer-Tropsch est réalisée à 220°C et à 2 MPa, en présence d'un solide catalytique à base de cobalt. Dans les conditions mise en oeuvre dans la zone réactionnelle, le rapport d'usage est d'environ 2,10 et le niveau de conversion initiale par passe de 60 % en poids.

Dans un premier cas, la section réactionnelle Fischer-Tropsch est alimentée par un gaz de synthèse présentant un rapport de concentrations molaires H2/CO égal à 2,0.

Dans un second cas, la section réactionnelle Fischer-Tropsch est alimentée par un gaz de synthèse présentant un rapport de concentrations molaires H2/CO égal à 2,2.

Dans ces deux premiers cas, le procédé mis en oeuvre correspond au schéma de la figure 3 dans lequel le système de régulation selon l'invention (moyens d'ajustement 61, automate 51, vannes 64 et 66) n'est pas mis en oeuvre (cas comparatifs).

Dans un troisième cas (selon l'invention), la section réactionnelle Fischer-Tropsch est alimentée par un gaz de synthèse présentant un rapport de concentrations molaires H2/CO régulé grâce entre autre aux moyens d'ajustement 61, à l'automate 51 et aux vannes 64 et 66 selon l'invention (figure 3).

Les performances obtenues dans ces trois cas sont présentées dans le tableau 1 ci-dessous.

**Tableau 1**

| | 1^{er} cas | 2^{ème} cas | 3^{ème} cas |
|---|---|---|---|
| Rapport H2/CO dans le gaz de synthèse (3) | 2,0 | 2,2 | 2,0 |
| Rapport H2/CO initial dans l'alimentation de la zone réactionnelle Fischer-Tropsch (11) | 2,0 | 2,2 | 2,1 |
| Conversion initiale du monoxyde de carbone (% en poids) | 60 | 60 | 60 |
| Rapport H2/CO d'usage | 2,1 | 2,1 | 2,1 |
| Rapport H2/CO A2 de l'effluent gazeux de la synthèse Fischer-Tropsch (21) | 1,85 | 2,35 | 2,1 |
| Rapport H2/CO A1 dans l'alimentation de la zone réactionnelle Fischer-Tropsch (11), aussitôt après mélange entre gaz de synthèse (3) et recyclage (46). | 1,92 | 2,27 | 2,1 |

Par ailleurs, la Figure 4 montre l'impact du rapport de concentrations H2/CO sur la conversion du monoxyde de carbone.

De même, la Figure 5 montre l'impact du rapport de concentrations H2/CO sur la sélectivité en hydrocarbures ayant au moins cinq atomes de carbone.

On observe dans le 1^{er}cas, où A2 < A1, que le système évolue vers une charge de moins en moins riche en hydrogène, de façon divergente et que l'impact sur l'activité ou la productivité est négatif (baisse du niveau de conversion).

On observe dans le 2^{ème} cas, où A2 > A1, que le système évolue vers une charge de plus en plus riche en hydrogène, de façon divergente et que l'impact sur la sélectivité de la réaction est négatif.

On observe dans le 3^{ème} cas que, grâce au procédé de régulation selon la présente invention, le fonctionnement de l'unité reste stable et est optimisé en ce qui concerne la conversion et la sélectivité.

De cet exemple, il est possible de conclure qu'en maintenant le rapport de concentrations mesuré au niveau de A1 à une valeur égale à celui mesuré au niveau de A2 permet d'obtenir un régime stable, c'est à dire dans lequel le rapport de concentrations H2/CO est maintenu constant dans le réacteur de synthèse Fischer-Tropsch.

Le procédé de régulation selon l'invention permet non seulement un fonctionnement stable, mais il permet également, de manière simple, rapide et précise, de régler le rapport de concentrations H2/CO dans le réacteur à un niveau approximativement égal au rapport d'usage. Ce fonctionnement permet ainsi d'obtenir un bon compromis entre la conversion du monoxyde de carbone et la sélectivité en hydrocarbures ayant au moins 5 atomes de carbones.

## Revendications

1. Procédé de production d'hydrocarbures liquides par synthèse Fischer-Tropsch comprenant une étape (a) de génération d'un gaz de synthèse comprenant essentiellement du monoxyde de carbone et de l'hydrogène, une étape (b) de synthèse Fischer-Tropsch, à partir d'une alimentation comprenant au moins une partie du gaz de synthèse, permettant la production d'un effluent comprenant des hydrocarbures liquides de synthèse et d'au moins un effluent gazeux, une étape (c) de condensation de l'effluent gazeux obtenu lors de l'étape (b), une étape (d) de séparation de l'effluent condensé lors de l'étape (c) permettant d'obtenir un effluent gazeux enrichi en monoxyde de carbone et en hydrogène, une phase aqueuse et des hydrocarbures liquides, et une étape (e) de recyclage d'au moins une partie de l'effluent gazeux enrichi obtenu lors de l'étape (d) vers l'étape (b) de synthèse Fischer-Tropsch, **caractérisé en ce que** :
1) on détermine deux rapports molaires de concentrations, A1 et A2, entre l'hydrogène et le monoxyde de carbone (H2/CO), A1 étant la valeur dudit rapport dans l'alimentation de l'étape (b) de synthèse, et A2 la valeur dudit rapport dans un quelconque des effluents gazeux obtenus lors des étapes (b) à (e),
2) on compare les rapports A1 et A2, et
3) on ajuste les concentrations en hydrogène et/ou en monoxyde de carbone dans le gaz de synthèse de manière à maintenir sensiblement constant l'écart entre les deux rapports A1 et A2.

2. Procédé selon la revendication 1, dans lequel le rapport de concentrations A2 est calculé sur la base de mesures effectuées :
- sur l'effluent gazeux obtenu lors de l'étape (b),
- sur l'effluent refroidi obtenu lors de l'étape (c),
- sur l'effluent gazeux enrichi en monoxyde de carbone et en hydrogène obtenu lors de l'étape (d), ou
- sur l'effluent recyclé vers l'étape (b) de synthèse Fischer-Tropsch.

3. Procédé selon l'une quelconque des revendications 1 ou 2, dans lequel on ajuste les concentrations en hydrogène et/ou en monoxyde de carbone dans le gaz de synthèse obtenu à l'étape (a) de manière minimiser l'écart entre les deux rapports A1 et A2.

4. Procédé selon l'une quelconque des revendications 1 à 3, dans lequel on règle les conditions opératoires afin de réguler le rapport de concentration H2/CO à un niveau correspondant à un rapport d'usage requis en concordance avec une distribution de produits visée.

5. Procédé selon l'une quelconque des revendications 1 à 4, dans lequel la génération d'un gaz de synthèse est réalisée à partir de gaz naturel.

6. Procédé selon l'une quelconque des revendications 1 à 5, dans lequel l'étape (a) de génération d'un gaz de synthèse est suivie d'une étape (a') dédiée à l'ajustement des concentrations d'hydrogène et/ou de monoxyde de carbone dans le gaz de synthèse.

7. Procédé selon la revendication 6, dans lequel l'étape (a') est réalisée à partir d'une alimentation d'une partie du gaz de synthèse produit à l'étape (a), allant de 1 et 50 % en poids du gaz de synthèse produit à l'étape (a).

8. Procédé selon l'une quelconque des revendications 6 ou 7, dans lequel l'étape (a') comporte la mise en oeuvre d'un moyen d'extraction de l'hydrogène ou du monoxyde de carbone.

9. Procédé selon la revendication 8, dans lequel l'étape (a') comporte la mise en oeuvre d'une membrane qui extrait l'hydrogène d'un mélange comprenant de l'hydrogène et du monoxyde de carbone.

10. Procédé selon l'une quelconque des revendications 1 à 9, dans lequel l'étape (b) met en oeuvre un ou plusieurs réacteurs de type colonne à bulles.

11. Procédé selon l'une quelconque des revendications 1 à 10, dans lequel le catalyseur mis en oeuvre dans l'étape (b) comporte du cobalt ou du fer.

12. Procédé selon l'une quelconque des revendications 1 à 11, dans lequel le catalyseur mis en oeuvre dans l'étape (b) est à base de cobalt, la température de l'étape (b) est comprise entre environ 200 et 250°C, et la pression de l'étape (b) est comprise entre environ 1 et 4 MPa.

## Claims

1. A process for the production of liquid hydrocarbons by the Fischer-Tropsch process comprising a step a) for generating a synthesis gas essentially comprising carbon monoxide and hydrogen, a step b) for Fischer-Tropsch synthesis starts from a supply comprising at least a portion of the synthesis gas, to produce an effluent comprising synthesized liquid hydrocarbons and at least one gaseous effluent, a step c) for condensing the gaseous effluent obtained during step b), a step d) for separating the effluent condensed during step c) to obtain a gaseous effluent enriched in carbon monoxide and hydrogen, an aqueous phase and liquid hydrocarbons, and a step e) for recycling at least a portion of the enriched gaseous effluent obtained during step d) to the Fischer-Tropsch synthesis step b), **characterized in that**:
1) two molar ratio of concentrations, A1 and A2, arc determined between the hydrogen and the carbon monoxide (H₂/CO), A1 being the value of said ratio in the supply to the synthesis step b), and A2 being the value of said ratio in any of the gaseous effluents obtained during steps b) to c);
2) comparing ratios A1 and A2; and
3) adjusting the concentrations of hydrogen and/or carbon monoxide in the synthesis gas to keep the difference between the two ratios A1 and A2 substantially constant.

2. A process according to claim 1, in which the ratio of concentrations A2 is calculated on the basis of measurements carried out on:
• the gaseous effluent obtained during step b);
• the cooled effluent obtained during step c);
• the carbon monoxide- and hydrogen-enriched gaseous effluent obtained during step d); or
• the effluent recycled to Fischer-Tropsch synthesis step b).

3. A process according to claim 1 or claim 2, in which the concentrations of hydrogen and/or carbon monoxide in the synthesis gas obtained in step a) are adjusted to minimize the difference between the two ratios A1 and A2.

4. A process according to any one of claims 1 to 3, in which the operating conditions are adjusted to adjust the ratio of concentrations H₂/CO to a level corresponding to a required application ratio in agreement with an envisaged product distribution.

5. A process according to any one of claims 1 to 4, in which the synthesis gas is generated from natural gas.

6. A process according to any one of claims 1 to 5, in which step a) for generating synthesis gas is followed by a step a') dedicated to adjusting the concentrations of hydrogen and/or carbon monoxide in the synthesis gas.

7. A process according to claim 6, in which step a') is carried out starting from a supply of a portion of the synthesis gas produced in step a) of 1% to 50% by weight of the synthesis gas produced in step a).

8. A process according to claim 6 or claim 7, in which step a') comprises the use of a means for extracting hydrogen or carbon monoxide.

9. A process according to claim 8, in which step a') comprises the use of a membrane which extracts hydrogen from a mixture comprising hydrogen and carbon monoxide.

10. A process according to any one of claims 1 to 9, in which step b) uses one or more slurry bubble column type reactors.

11. A process according to any one of claims 1 to 10, in which the catalyst employed in step b) comprises cobalt or iron.

12. A process according to any one of claims 1 to 11, in which the catalyst used in step b) is based on cobalt, the temperature of step b) is in the range from about 200°C to 250°C, and the pressure in step b) is in the range from about 1 to 4 MPa.

## Patentansprüche

1. Verfahren zur Herstellung von flüssigen Kohlenwasserstoffen durch Fischer-Tropsch-Synthese, umfassend einen Schritt (a) der Erzeugung eines Synthesegases, das im Wesentlichen Kohlenmonoxid und Wasserstoff umfasst, einen Schritt (b) der Fischer-Tropsch-Synthese, ausgehend von einer Beschickung, die mindestens einen Teil des Synthesegases umfasst, der die Herstellung eines Abflusses ermöglicht, der flüssige Synthesekohlenwasserstoffe und mindestens einen gasförmigen Abfluss umfasst, einen Schritt (c) der Kondensation des gasförmigen Abflusses, der während des Schritts (b) erhalten wurde, einen Schritt (d) der Trennung des während des Schritts (c) kondensierten Abflusses, der es ermöglicht, einen gasförmigen Abfluss, der mit Kohlenmonoxid und mit Wasserstoff angereichert ist, eine wässrige Phase und flüssige Kohlenwasserstoffe zu erhalten, und einen Schritt (e) zum Recycling mindestens eines Teils des während des Schritts (d) angereicherten gasförmigen Abflusses zum Schritt (b) der Fischer-Tropsch-Synthese, **dadurch gekennzeichnet, dass**:
1) zwei Molverhältnisse der Konzentrationen, A1 und A2, zwischen dem Wasserstoff und dem Kohlenmonoxid (H2/CO) bestimmt werden, wobei A1 der Wert des Verhältnisses in der Beschickung aus dem Syntheseschritt (b) ist, und A2 der Wert des Verhältnisses in irgendeinem der gasförmigen Abflüsse ist, die während der Schritte (b) bis (e) erhalten wurden,
2) die Verhältnisse A1 und A2 verglichen werden, und
3) die Wasserstoff- und/oder Kohlenmonoxidkonzentrationen in dem Synthesegas angepasst werden, um den Abstand zwischen den beiden Verhältnissen A1 und A2 im Wesentlichen konstant zu halten.

2. Verfahren nach Anspruch 1, wobei das Konzentrationsverhältnis A2 auf der Basis von Messungen berechnet wird, die ausgeführt werden:
- am gasförmigen Abfluss, der während des Schritts (b) erhalten wurde,
- am abgekühlten Abfluss, der während des Schritts (c) erhalten wurde,
- am gasförmigen Abfluss, der mit Kohlenmonoxid und Wasserstoff angereichert ist, der während des Schritts (d) erhalten wurde, oder
- am Abfluss, der zum Schritt (b) der Fischer-Tropsch-Synthese recycelt wurde.

3. Verfahren nach einem der Ansprüche 1 oder 2, wobei die Wasserstoff- und/oder Kohlenmonoxidkonzentrationen in dem Synthesegas, das in Schritt (a) erhalten wurde, angepasst werden, um den Abstand zwischen den beiden Verhältnissen A1 und A2 zu minimieren.

4. Verfahren nach einem der Ansprüche 1 bis 3, wobei die Betriebsbedingungen eingestellt werden, um das H2/CO-Konzentrationsverhältnis auf ein Niveau einzustellen, das einem Anwendungsverhältnis entspricht, das in Übereinstimmung mit einer gesuchten Produktverteilung erforderlich ist.

5. Verfahren nach einem der Ansprüche 1 bis 4, wobei die Erzeugung eines Synthesegases ausgehend von Erdgas realisiert wird.

6. Verfahren nach einem der Ansprüche 1 bis 5, wobei auf den Schritt (a) der Erzeugung eines Synthesegases ein Schritt (a') folgt, der der Anpassung der Wasserstoff- und/oder Kohlenmonoxidkonzentrationen in dem Synthesegas dient.

7. Verfahren nach Anspruch 6, wobei der Schritt (a') ausgehend von einer Beschickung eines Teils des in Schritt (a) hergestellten Synthesegases realisiert wird, der von 1 bis 50 Gew.-% des in Schritt (a) hergestellten Synthesegases reicht.

8. Verfahren nach einem der Ansprüche 6 oder 7, wobei der Schritt (a') das Einsetzen eines Mittels zur Extraktion des Wasserstoffs oder des Kohlenmonoxids umfasst.

9. Verfahren nach Anspruch 8, wobei der Schritt (a') das Einsetzen einer Membran umfasst, die den Wasserstoff aus einem Gemisch extrahiert, das Wasserstoff und Kohlenmonoxid enthält.

10. Verfahren nach einem der Ansprüche 1 bis 9, wobei in Schritt (b) ein oder mehrere Reaktoren des Blasensäulentyps eingesetzt werden.

11. Verfahren nach einem der Ansprüche 1 bis 10, wobei der in Schritt (b) eingesetzte Katalysator Cobalt oder Eisen umfasst.

12. Verfahren nach einem der Ansprüche 1 bis 11, wobei der in Schritt (b) eingesetzte Katalysator (b) auf Cobalt basiert, die Temperatur des Schritts (b) im Bereich zwischen 200 und 250 °C liegt, und der Druck des Schritts (b) im Bereich zwischen etwa 1 und 4 MPa liegt.
